# EUROPÄISCHE PATENTSCHRIFT

(11) **EP 0 654 642 B1**
(45) Veröffentlichungstag und Bekanntmachung des Hinweises auf die Patenterteilung: **13.01.1999**
(21) Anmeldenummer: 94118017.6
(22) Anmeldetag: 15.11.1994
(51) Int. Cl.: F25D 23/02, A47F 3/04

(54) **Isolierplatte für Kühleinrichtungen**
Insulation panel for a cooling device
Panneau isolant pour un dispositif de refroidissement

(30) Priorität: 18.11.1993 DE 4339414
(43) Veröffentlichungstag der Anmeldung: 24.05.1995
(73) Patentinhaber: Weiss, Albert, D-74747 Ravenstein (DE)
(72) Erfinder: Weiss, Albert, D-74747 Ravenstein (DE)
(74) Vertreter: Canzler, Rolf, Dipl.-Ing.

(56) Entgegenhaltungen:
- EP-A- 0 319 937
- DE-C- 670 090

## Beschreibung

Die Erfindung betrifft eine Isolierplatte zum Abdecken von offenen Kühleinrichtungen. Im Gegensatz zu Haushaltskühltruhen werden bei Supermärkten in den Verkaufsräumen offene Gefriertruhen benutzt, bei denen durch die Raumtemperatur viel Kühlenergie aufgebracht werden muß, um in der offenen Kühltruhe die erforderliche niedrige Temperatur halten zu können. Andererseits ist während der Verkaufszeiten ein Schließen oder Abdecken dieser Kühltruhen nicht möglich, damit der Käufer jederzeit ungehindert den Inhalt wahrnehmen und auch herausnehmen kann.

Außerhalb der Verkaufszeiten werden die Kühltruhen jedoch abgedeckt, insbesondere über Nacht. Hierfür werden Rollos aus Aluminiumfolie oder auch Platten genommen. Diese Platten sind aus Kunststoff mit Polyuretanausschäumung hergestellt. Die beiden Außenseiten sind mit einer glatten Alubahn beschichtet, um somit Wärmeeinstrahlungen zu verhindern. Bei den Rollos wird eine Stützeinrichtung benötigt, um ein dichtendes Aufliegen auf den Truhenrändern ohne Durchhängen zu gewährleisten. Nachteilig bei diesen Abdeckplatten ist, daß sie relativ leicht beschädigt werden können. Insbesondere auf der glatten Alufläche sind Eindrücke, Risse o.ä. leicht sichtbar, so daß auch das Aussehen schnell erheblich leidet.

Ein weiterer Nachteil ist, daß diese Abdeckplatten, weil sie leicht beschädigt werden, einem relativ hohen Verbrauch unterliegen und wegen des Schaumes und Kunststoffes als Sondermüll entsorgt werden müssen. wird eine Platte beschädigt, so kommt es vor, daß der Schaum im Innern der Platte krümelig wird und in die Lebensmittel fällt.

Durch die DE-B-1 803 416 ist eine Wärmeisolierung mit veränderbarem Rauminhalt vorzugsweise für Container bekannt mit einer Wabenschicht zwischen einer äußeren und inneren Hülle. Da zu Anpassung an unterschiedliche Raumverhältnisse die Wagenschicht elastisch sein soll, sind die durch die Waben gebildeten Luftkammern an ihren Enden offen. Im zusammengedrückten Zustand fällt die Luft als Isolation ganz weg. Dadurch ist die Isolationsfähigkeit nur noch auf das Material beschränkt. Außerdem benötigt diese als Auskleidung gedachte Isolierung einen Tragrahmen zu ihrer Stabilisierung. Als Isolierplatte für Kühleinrichtungen ist diese bekannte Vorrichtung nicht geeignet.

Durch die EP-A-0319 937 ist eine klappbare Abdeckung für Verkaufskühlmöbel bekannt, welche aus Hohlkammer-Polyäthylen gefertigt ist. Dieses Material enthält an diesen Stellen Luftkammern zur Isolierung, die Stege aufweisen, durch die die Abdeckung stabilisiert werden soll. Diese Stege erstrecken sich nur in Querrichtung und sind schräg so zu den Deckflächen angeordnet, daß sie nur in Querrichtung etwas zur Stabilität beitragen können. Außerdem legen sich die Stege und Deckflächen bei Durchbiegung oder Druck auf die Platte prallelogrammartig aufeinander, so daß die Größe der Luftkammern nicht garantiert ist, was sich auf den Isolierwert nachteilig auswirkt. Die Herstellung aus Polyäthylen bedingt zusätzlich die bekannten Umweltprobleme.

Durch die DE-C-670 090, die den nächst Kommenden Stand der Technik bildet, ist eine schalldämmende und wärmedichtende Hohlbauplatte bekannt, die eine Wellpapp-Zwischenschicht aus weichem Schrenz- oder weichem Strohpapier aufweist, die durch aneinandergereite wellpappstreifen gebildet ist. Die offenen Riffelröhren sind mit Karton abgedeckt. Abgesehen von der mangelhaften, in Quer- und Längsrichtung unterschiedlichen Steifigkeit dieser Plattenkonstruktion entstehen durch die Riffelröhren nur sehr kleine Lufträume unter hohem Materialeinsatz. Der Herstellungsaufwand ist hoch. Die Wärmedämmfähigkeit dieser bekannten Plattenkonstruktion ist nicht befriedigend.

Aufgabe der vorliegenden Erfindung ist es, eine gut isolierende und stabile Isolierplatte zu schaffen. Außerdem soll die Isoierlatte keine Entsorgungsprobleme mit sich bringen und auch bei Zerstörung keine Gefahr für die abgedeckten Lebensmittel beinhalten. Diese Aufgabe wird durch die Merkmale des Patentanspruchs 1 sowie auch durch die Unteransprüche gelöst.

Durch die Bienenwabenstruktur entstehen eine Vielzahl von großvolumigen Luftkammern, die geschlossen sind und durch den Lufteinschluß eine recht gute Isolierwirkung haben. Die erfindungsgemäße Bauweise garantiert auch eine hohe Stabilität sowohl in Quer- als auch in Längsrichtung, so daß die Isolierplatte selbsttragend ist. Der Materialeinsatz ist relativ gering, so daß auch weniger Wärmebrücken entstehen. Wird die Isolierplatte aus Pappmaterial hergestellt, einschließlich der beiden Deckschichten, so werden damit Entsorgungsprobleme vermieden. Die Deckschichten sind zweckmäßig aus Hartkarton hergestellt, so daß die Isolierplatte eine große Festigkeit und Steifigkeit erreicht. Die Isolierfähigkeit, aber auch die Festigkeit der Platte kann dadurch verbessert werden, daß die Deckschicht nach ihrer Außenseite mit einer Reflektorfolie überzogen ist. Hierfür eignet sich insbesondere Aluminium. Weitere Einzelheiten der Erfindung werden anhand der Zeichnungen beschrieben.
- Fig. 1: zeigt die erfindungsgemäße Isolierplatte im Querschnitt,
- Fig. 2: zeigt in Draufsicht die Wabenschicht,
- Fig. 3: zeigt die durch eine Glasfasereinlage strukturierte Oberfläche der Isolierplatte
- Fig. 4: zeigt den Aufbau der Reflektorschicht gemäß Fig. 3 im Schnitt.

Die Isolierplatte besteht aus einer Wabenschicht 1, die aus Pappe gefertigte sechseckige Waben 11 aufweist. Diese Wabenschicht ist in Bahnen als Meterware hergestellt und kann in Rollen geliefert werden. Diese Wabenschicht 1 ist auf ihrer Ober- und auf ihrer Unterseite jeweils mit einer Deckschicht 2 verklebt, so daß eine Vielzahl geschlossener Hohlräume entsteht. Diese Deckschichten 2 bestehen ebenfalls aus Pappmaterial. Vorzugsweise wird jedoch hierfür ein Hartkarton verwendet, um eine stabile Fläche und Versteifung der Isolierplatte zu erhalten.

Auf die Deckschicht 2 ist eine Reflektorschicht 3 aufgebracht, um Wärmeeinstrahlungen abzuhalten. Gleichzeitig dient diese Reflektorschicht 3 auch dazu, die aus Pappmaterial bestehende Deckschicht 2 gegen Feuchtigkeit, beispielsweise Schwitzwasser, stabil zu machen. Diese Reflektorschicht 3 besteht zweckmäßigerweise aus Alufolie und wird mit einem PU-Kleber (Kleber auf Polyuretanbasis) aufgezogen. Wichtig ist dabei, daß ein dauerelastischer Kleber verwendet wird, damit ein Reißen oder Faltenbilden der Folie vermieden wird. Dieser PU-Kleber erfüllt diese Eigenschaften recht gut.

Das Aufbringen des Klebers kann
a) durch Aufsprühen oder Aufrakeln
oder besser
b) durch Aufbringen einer Klebefolie erfolgen, auf die dann die Alufolie aufgelegt und unter Wärmeeinwirkung verklebt wird.

Damit ist die Platte sofort fertig.

Es ist zweckmäßig die Reflektorschicht 3 besonders auszubilden, um die Isolierplatte widerstandsfähiger zu machen. Auf der glatten Alufolie sind Eindrücke und Kratzer sehr schnell sichtbar und machen die Platte unansehnlich. Eine neuartige Reflektorschicht 3, die diese Nachteile nicht hat, besteht aus zwei Alufolien 31 und 32, zwischen welche ein Glasgitter 4 gelegt ist, so daß eine entsprechend dem Glasgitter 4 gerippte und damit strukturierte Reflektorschicht 3 entsteht, die dann auf den Hartkarton aufgebracht wird, wie oben bereits beschrieben. Das Aufbringen dieser Reflektorschicht kann in verschiedener Weise erfolgen. Entweder es wird erst das Glasgitter zwischen die beiden Alufolien 31 und 32 gebracht und dann diese fertiggestellte Reflektorschicht 3 auf die Deckschicht 2 aufgezogen. Es ist aber auch möglich die Alufolien 31 und 32 sowie das Glasgitter 4 nacheinander direkt auf die Deckschicht 2 aufzuziehen. Dabei kann das Strukturgitter 4 auch unmittelbar auf die Deckschicht 2 aufgebracht werden. Die vorgefertigte Reflektorschicht 3 besteht dann nur aus dem Strukturgitter 4, das auf eine Reflektorfolie 31 aufgezogen ist.

Um die Isolierplatte auch an den Seiten abzuschließen, ist die Deckschicht 2 als auch die Reflektorschicht 3 mit einer Verlängerung 21, bzw. 33, versehen, die an den Kanten der Platte über die offene Seite heruntergezogen werden. Je nachdem, ob die Isolierplatte noch eine Einfassung bekommt oder nicht, genügt es die Deckschicht 2 oder auch nur die Reflektorschicht 3 zur Abdeckung der offenen Stirnflächen zu benutzen. Sofern sowohl die Deckschicht 2 als auch die Reflektorschicht 3 über die offenen Stirnflächen heruntergezogen ist, erübrigt sich eine zusätzliche Einfassung der Isolierplatte.

Diese so hergestellten Isolierplatten haben nicht nur eine gute Isolationswirkung, sondern auch sehr gute mechanische Festigkeitseigenschaften. Die Isolation ist sogar besser als die der bekannten ausgeschäumten Kunststoffplatten. Dabei zeigt es sich, daß Luft ein sehr guter Temperaturisolator ist. Anstelle der sechseckigen Form der Waben können diese auch viereckig oder besser quadratisch sein. Auch hier entstehen großvolumige Kammern bei geringem Materialeinsatz für die jeweils gemeinsamen Trennwände der Luftkammern. Es entstehen nur geringe Wärmebrücken. Es kommt darauf an, daß die Hohlräume möglichst groß sind bei verhältnismäßig geringem Materialeinsatz. Die zentralsymmetische Form der Luftkammern bedingt außerdem eine gleichmäßige Steifigkeit in Quer- und Längsrichtung. Wesentlich ist aber auch die Beschichtung mit einer Reflektorschicht 3, da diese die Isolierung erheblich steigert, offensichtlich durch die Reflektion von Wärmestrahlungen, die durch Beleuchtungskörper oder anderes entstehen.

Ein weiterer Vorteil dieser Platten ist, daß sie zu 100 % recyclingfähiges Material aufweisen und wesentlich preiswerter sind. Die Herstellkosten einer solchen Platte gegenüber den bekannten ausgeschäumten Platten beträgt nur etwa 70 %.

Ein weiterer Vorteil für das Recycling wird dadurch erzielt, daß die Alufolie mit einem Kleber aufgezogen wird, der ein Abziehen der Alufolien und damit ein Trennen des Pappmaterials von dem Aluminium ermöglicht. Damit ist eine Trennung zwischen dem Pappmaterial und der Alufolie in einfacher Weise möglich.

## Patentansprüche

1. Isolierplatte für Kühleinrichtungen mit einer Vielzahl von senkrecht zu den Außendecklagen verlaufenden Luftkammern (11), die an ihren Stirnseiten mit jeweils einer Deckschicht (2) verschlossen sind, **dadurch gekennzeichnet, daß** die Isolierplatte aus einer Wabenschicht besteht, die in zusammenhängenden Bahnen hergestellt ist, wobei die Wabenschicht im Verhältnis zum Materialeinsatz großvolumige Luftkammern (11) aufweist, die eine zentralsymmetrische Form haben, so daß die Isolierplatte sowohl in Querals auch in Längsrichtung etwa gleiche Stabilitätseigenschaften aufweist.

2. Isolierplatte nach Anspruch 1, **dadurch gekennzeichnet, daß** die Luftkammern (11) bienenwabenförmig ausgebildet sind.

3. Isolierplatte nach Anspruch 1, **dadurch gekennzeichnet, daß** die Luftkammern (11) quadratisch ausgebildet sind.

4. Isolierplatte nach einem der Ansprüche 1 bis 3, **dadurch gekennzeichnet, daß** die Wabenschicht (1) und die beiden Deckschichten (2) aus Pappmaterial bestehen.

5. Isolierplatte nach Anspruch 4, **dadurch gekennzeichnet, daß** das Pappmaterial der Deckschichten (2) aus Hartkarton besteht.

6. Isolierplatte nach einem oder mehreren der Ansprüche 1 bis 5, **dadurch gekennzeichnet, daß** die Deckschichten (2) auf ihrer Außenseite mit einer Reflektorschicht (3) überzogen sind.

7. Isolierplatte nach Anspruch 6, **dadurch gekennzeichnet, daß** die Reflektorschicht (3) aus zwei Aluminiumfolien (31,32) besteht, zwischen die ein Strukturgitter (4) eingelegt ist.

8. Isolierplatte nach den Ansprüchen 1 bis 7, **dadurch gekenzeichnet, daß** die Deckschicht (2) eine Verlängerung (21) aufweist, die über die Seitenfläche der Isolierplatte heruntergezogen ist.

9. Isolierplatte nach einem oder mehreren der Ansprüche 6 bis 8, **dadurch gekennzeichnet, daß** die Reflektorschicht (3) mit einer Verlängerung (33) über die Seitenfläche der Isolierplatte heruntergezogen ist.

10. Verfahren zur Herstellung einer Isolierplatte nach den Ansprüchen 6 bis 9, **dadurch gekennzeichnet, daß** auf die Deckschicht (2) eine Klebefolie aufgebracht wird, auf die eine Folie (31) als Reflektorschicht (3) aufgebracht wird.

11. Verfahren zur Herstellung einer Isolierplatte nach Anspruch 10, **dadurch gekennzeichnet, daß** anschließend auf die eine Reflektorfolie (31) ein Struckturgitter (4) und über das Strukturgitter (4) erneut eine Reflektorfolie (32) aufgebracht wird.

12. Verfahren zur Herstellung einer Isolierplatte nach den Ansprüchen 6 bis 9, **dadurch gekennzeichnet, daß** auf einer Reflektorfolie (31) ein Strukturgitter (4) aufgebracht wird, das durch eine zweite Reflektorfolie (32) abgedeckt wird, wobei beide Folien (31, 32) miteinander verklebt werden, und anschließend die so erzeugte Reflektorschicht (3) auf die Deckschicht (2) aufgebracht wird.

13. Verfahren zur Herstellung einer Isolierplatte nach den Ansprüchen 6 bis 9, **dadurch gekennzeichnet, daß** ein Strukturgitter (4) unmittelbar auf die Deckschicht (2) aufgebracht und anschließend mit einer Reflektorfolie (32) abgedeckt wird.

14. Verfahren zur Herstellung einer Isolierplatte nach den Ansprüchen 6 bis 9, **dadurch gekennzeichnet, daß** ein Strukturgitter (4) auf eine Reflektorfolie (31) aufgezogen und die so vorgefertigte Reflektorschicht (3) auf die Deckschicht (2) aufgebracht wird, sodaß das Strukturgitter (4) unmittelbar auf der Deckschicht (2) zu liegen kommt.

15. Verfahren zur Herstellung einer Isolierplatte nach einem oder mehreren der Ansprüche 6 bis 9, **dadurch gekennzeichnet, daß** das Befestigen der die Deckschichten (2) armierenden Reflektorschicht (3) mittels eines Klebers erfolgt, der ein Abziehen der Reflektorschicht (3) bei der späteren Entsorgung erlaubt.

## Claims

1. Insulating plate for cooling equipment with a large number of air chambers (11), running perpendicular to the exterior surface, which are closed at the front with a top coating (2), characterised by the fact that the insulating plate is made of a honeycomb coating which is made in connected strips wherein the honeycomb coating has large volume air chambers (11) relative to the material used for it, and these air chambers have a symmetrical shape so that the insulating plate has almost identical stability properties in both the lateral and longitudinal directions.

2. Insulating plate as described in claim 1, characterised by the fact that the air chambers (11) take the shape of bee-type honeycombs.

3. Insulating plate as described in claim 1, characterised by the fact that the air chambers (11) are square.

4. Insulating plate as described in one of claims 1 to 3, characterised by the fact that the honeycomb coating (1) and the two cover coatings (2) are made of cardboard material.

5. Insulating plate as described in claim 4, characterised by the fact that the cardboard material for the top coatings (2) is rigid cardboard.

6. Insulating plate as described in one or more of claims 1 to 5, characterised by the fact that the top coatings (2) are coated with a reflective coating (3) on their outside.

7. Insulating plate as described in claim 6, characterised by the fact that the reflective coating (3) consists of two aluminium foils (31, 32), between which there is a texture grid (4).

8. Insulating plate as described in claims 1 to 7, characterised by the fact that the top coating (3) has an extension (31) which is drawn under the side areas of the insulating plate.

9. Insulating plate as described in one or more of claims 6 to 9, characterised by the fact that the reflective coating (3) is drawn under the side area of the insulating plate with an extension (33).

10. Process for the production of an insulating plate as described in claims 6 to 9, characterised by the fact that an adhesive foil is affixed to the top coating (2) on to which a foil (31) is affixed to act as the reflective coating (3).

11. Process for the production of an insulating plate as described in claim 10, characterised by the fact that a textured grid (4) is then affixed to the reflective foil (31) and a further reflective foil (32) is then affixed to the textured grid (4).

12. Process for the production of an insulating plate as described in claims 6 to 9, characterised by the fact that on a reflective foil (31) a textured grid (4) is affixed which is covered by a second reflective foil (32), wherein both foils (31, 32) are glued to each other and the reflective coating (3) thus produced is applied to the cover coating (2).

13. Process for the production of an insulating plate as described in claims 6 to 9, characterised by the fact that a textured grid (4) is affixed straight on to the top coating (2) and then covered with a reflective foil (32).

14. Process for the production of an insulating plate as described in claims 6 to 9, characterised by the fact that a textured grid (4) is drawn over a reflective foil (31) and the reflective coating (3) thus produced is affixed to the top coating (2) so that the textured grid (4) rests immediately on the top coating (2).

15. Process for the production of an insulating plate as described in one or more of claims 6 to 9, characterised by the fact that the reflective coating (3) which reinforces the top coatings (2) is affixed by means of an adhesive which allows the reflective coating (3) to be removed for subsequent disposal.

## Revendications

1. Plaque isolante pour des dispositifs de refroidissement comportant une pluralité de chambres (11) d'air s'étendant perpendiculairement aux couches de finition extérieures, les chambres (11) étant fermées sur leurs côtés frontaux par une couche (2) de finition respective, **caractérisée en ce que** la plaque isolante est constituée d'une couche en nid d'abeille, qui est fabriquée en bandes d'un seul tenant, la couche en nid d'abeille comportant des chambres (11) d'air de grand volume pour l'insertion de matériau, les chambres (11) ayant une forme à symétrie centrale, de sorte que la plaque isolante a à peu près les mêmes propriétés de stabilité aussi bien en direction longitudinale qu'en direction transversale.

2. Plaque isolante suivant la revendication 1, **caractérisée en ce que** les chambres (11) d'air sont en nid d'abeille..

3. Plaque isolante suivant la revendication 1, **caractérisée en ce que** les chambres (11) d'air sont carrées.

4. Plaque isolante suivant l'une des revendications 1 à 3, **caractérisée en ce que** la couche (1) en nid d'abeille et les deux couches (2) de finition sont en carton.

5. Plaque isolante suivant la revendication 4, **caractérisée en ce que** le carton des couches (2) de finition est du carton dur.

6. Plaque isolante suivant l'une ou plusieurs des revendications 1 à 5, **caractérisée en ce que** les couches (2) de finition sont recouvertes sur leur côté extérieur d'une couche (3) réflectrice.

7. Plaque isolante suivant la revendication 6, **caractérisée en ce que** la couche (3) réflectrice est constituée de deux feuilles (31, 32) en aluminium, entre lesquelles est insérée une structure (4) de grilles.

8. Plaque isolante suivant l'une des revendications 1 à 7, **caractérisée en ce que** la couche (2) de finition comporte un prolongement (21), qui va vers le bas au-delà de la face latérale de la plaque isolante.

9. Plaque isolante suivant l'une ou plusieurs des revendications 6 à 8, **caractérisée en ce que** la couche (3) réflectrice va vers le bas par un prolongement (33) au-delà de la face latérale de la plaque isolante.

10. Procédé de fabrication d'une plaque isolante suivant l'une des revendications 6 à 9, **caractérisé en ce qu**'il est appliqué un ruban adhésif sur la couche (2) de finition, et sur ce ruban adhésif il est appliqué une feuille (31) en tant que couche (3) réflectrice.

11. Procédé de fabrication d'une plaque isolante suivant la revendication 10, **caractérisé en ce qu**'il est appliqué ensuite sur ladite une feuille (31) réflectrice, une grille (4) de structure et sur la grille (4) de structure de nouveau une feuille (32) réflectrice.

12. Procédé de fabrication d'une plaque isolante suivant les revendications 6 à 9, c**aractérisé en ce qu'**il est monté sur ladite une feuille (31) réflectrice, une grille (4) de structure, qui est recouverte par une seconde feuille (32) réflectrice, les deux feuilles (31, 32) étant collées mutuellement, et la couche (3) réflectrice ainsi produite est ensuite appliquée sur la couche (2) de finition.

13. Procédé de fabrication d'une plaque isolante suivant les revendications 6 à 9, **caractérisé en ce qu'**une grille (4) de structure est appliquée directement sur la couche (2) de finition et est recouverte ensuite par une feuille (32) réflectrice.

14. Procédé de fabrication d'une plaque isolante suivant les revendications 6 à 9, **caractérisé en ce qu'**une grille (4) de structure est appliquée sur une feuille (31) réflectrice et la couche (3) réflectrice ainsi préparée est appliquée sur la couche (2) de finition, de sorte que la grille (4) de structure vient s'appliquer directement sur la couche (2) de finition.

15. Procédé de fabrication d'une plaque isolante suivant les revendications 6 à 9, **caractérisé en ce que** la fixation de la couche (2) réflectrice qui forme une armature pour les couches (3) de finition s'effectue au moyen d'un dispositif de collage, qui permet un retrait de la couche (3) réflectrice en vue de s'en débarasser ultérieurement.
